# EUROPÄISCHE PATENTSCHRIFT

(11) **EP 2 090 528 B1**
(45) Veröffentlichungstag und Bekanntmachung des Hinweises auf die Patenterteilung: **22.12.2010**
(21) Anmeldenummer: 09001604.9
(22) Anmeldetag: 05.02.2009
(51) Int. Cl.: B65D 77/06, B65D 77/04

(54) **Transport- und Lagerbehälter für Flüssigkeiten**
Transport and storage container for fluids
Récipient de transport et de stockage pour liquides

(30) Priorität: 16.02.2008 DE 102008009586
(43) Veröffentlichungstag der Anmeldung: 19.08.2009
(73) Patentinhaber: PROTECHNA S.A., 1701 Fribourg (CH)
(72) Erfinder:
(74) Vertreter: advotec.

(56) Entgegenhaltungen:
- EP-A- 0 364 071
- EP-A- 1 598 288
- DE-U1- 20 217 856

## Beschreibung

Die Erfindung betrifft Transport- und Lagerbehälter für Flüssigkeiten, mit einem quaderförmigen oder kubischen Innenbehälter aus Kunststoff mit einem am oberen Boden angeordneten verschließbaren Einfüllstutzen und mit einem im unteren Abschnitt der Stirnwand im Bereich des unteren Bodens des Innenbehälters angeordneten Anschlussstutzen für eine Entnahmearmatur mit einem Kunststoffgehäuse, einer in den Innenbehälter einlegbaren flexiblen Innenhülle aus Kunststoff mit einem Einfüllstutzen und einem Entleerstutzen, einem Außenmantel aus Metallgitter oder Blech und einem palettenartigen Untergestell zum Abstützen des Innenbehälters.

Der Innenbehälter von Transport- und Lagerbehältern dieser Gattung, die in der DE 202 17 856.0 U1 beschrieben sind, wird für den Transport und die Lagerung von Flüssigkeiten unterschiedlicher Art in der Chemie-, Pharma-, Mineralöl- und Nahrungsmittelindustrie mit einer austauschbaren flexiblen Innenhülle aus Kunststoff ausgerüstet.

Aus der EP-A-0 364 071 ist ein Container zur Aufnahme von Flüssigkeiten bekannt, der eine flexible Innenhülle aus Kunststoff aufweist und an seiner Unterseite mit einer Entnahmearmatur versehen ist. Zum abdichtenden Anschluss der flexibeln Innenhülle an die Entnahmearmatur ist ein Dichtflansch aus Kunststoff vorgesehen, der als separates Teil mit der Entnahmearmatur verbunden ist. Zur Herstellung einer abdichtenden Verbindung zwischen der flexiblen Innenhülle und dem Dichtflansch ist die flexible Innenhülle mit einem Flanschrand des Dichtflansches verschweißt.

Die EP-A-1 598 288 zeigt einen Metallcontainer, der mit einer flexiblen Innenhülle versehen ist, die zur Verbindung mit einer Entnahmearmatur einen Anschlussflansch aufweist, der im Bereich eines Flanschrands mit dem Anschlussflansch verschweißt ist.

Die strengen gesetzlichen Umweltschutzvorschriften erfordern den Übergang von Einwegbehältern wie Palettenbehälter und Fässer zum Transport und zur Lagerung von Flüssigkeiten unterschiedlicher Art auf Mehrwegbehälter, die Umstellung auf Behälter mit größerem Volumen mit dem Ziel einer Verringerung der Restmengen und die Entwicklung neuer Mehrwegbehälter, die im Hinblick auf eine Entlastung der Umwelt von schädlichen Stoffen rekonditioniert und deren durch das flüssige Transport- und Lagergut kontaminierte Kunststoffbestandteile auf eine austauschbare flexible Innenhülle aus dünnem Folienmaterial reduziert werden können. Die kontaminierte Innenhülle kann durch eine schadstoffarme oder sogar schadstofffreie Vernichtung z.B. durch Verbrennung optimal entsorgt werden können.

Der Erfindung liegt die Aufgabe zugrunde, den gattungsgemäßen Transport- und Lagerbehälter für Flüssigkeiten im Hinblick auf eine einfache Montage der Entnahmearmatur, insbesondere eines Klappen- oder Kugelhahns, weiterzuentwickeln.

Diese Aufgabe wird erfindungsgemäß gelöst durch einen Transport- und Lagerbehälter mit den Merkmalen des Patentanspruchs 1.

Die Unteransprüche beinhalten vorteilhafte und zweckmäßige Weiterbildungen der Erfindung.

Der erfindungsgemäße Transport- und Lagerbehälter für Flüssigkeiten zeichnet sich durch folgende Vorteile aus:

Die neue Behälterkonstruktion ermöglicht einen einfachen Anschluss der als Kunststoff-Spritzgussteil hergestellten Entnahmearmatur an den Entleerstutzen der Innenhülle und den Anschlussstutzen des Innenbehälters des Transport- und Lagerbehälters bei der Neuherstellung und der Rekonditionierung sowie ein einfaches Abschrauben der Armatur zur Entnahme der Innenhülle aus dem Innenbehälter beim Rekonditionieren des Transportbehälters. Mit der nach Gebrauch einfach austauschbaren Innenhülle kann für den Einsatz des Transport- und Lagerbehälters als Mehrwegbehälter ein sauberer Innenbehälter angeboten werden. Der an den Entleerstutzen der Innenhülle angeformte Dichtflansch mit einer Dichtlippe macht einen gesonderten Dichtring, wie er üblicherweise zur Abdichtung des Entleerstutzens des Innenbehälters in dem Armaturengehäuse verwendet wird, überflüssig. Durch das unmittelbare Aufschrauben der Entnahmearmatur mit dem Einlaufstutzen auf die an den Anschlussstutzen des Innenbehälters angeschweißte Gewindehülse entfällt die sonst übliche Überwurfmutter zum Anschrauben der Armatur an dem Entleerstutzen des Innenbehälters. Die Einsparung des Dichtringes und der Überwurfmutter ermöglicht eine Verbilligung der Herstellungskosten des neuen Transport- und Lagerbehälters mit Innenhülle für Flüssigkeiten.

Der erfindungsgemäße Transport- und Lagerbehälter für Flüssigkeiten ist nachfolgend anhand von Zeichnungsfiguren erläutert, die folgendes darstellen:
- Fig. 1: eine perspektivische Darstellung des Transport- und Lagerbehälters,
- Fig. 2: eine Seitenansicht der an dem Anschlussstutzen des Innenbehälters angebrachten Entnahmearmatur,
- Fig. 3: eine teilweise Draufsicht und einen Teillängsschnitt der an den Innenbehälter angeschlossenen Entnahmearmatur nach Linie III-III der Figur 2,
- Fig. 4: einen Querschnitt nach Linie IV-IV der Figur 2 und
- Fig. 5: eine vergrößerte perspektivische Darstellung des Entleerstutzens der Innenhülle des Transport- und Lagerbehälters.

Der als Ein- und Mehrwegbehälter einsetzbare Transport- und Lagerbehälter 1 für Flüssigkeiten nach Figur 1 weist als Hauptbauteile einen austauschbaren quaderförmigen Innenbehälter 2 aus Kunststoff auf mit einer Stirnwand 3, einer Rückwand 4 und zwei Seitenwänden 5, 6, einem unteren als Ablaufboden ausgebildeten Boden 7 und einem oberen Boden 8, einem am oberen Boden 8 angeformten, mit einem Deckel 10 verschließbaren Einfüllstutzen 9 und einem an eine Einwölbung 11 im unteren Abschnitt der Stirnwand 3 angeformten Anschlussstutzen 12, der mit dem Innenbehälter 2 einteilig durch Blasformen hergestellt ist, für eine als Kunststoff-Spritzgussteil hergestellte Entnahmearmatur 13, insbesondere einen Klappenhahn, ferner eine von oben durch den Einfüllstutzen 9 in den Innenbehälter 2 eingesetzte flexible Innenhülle 14 aus Kunststoff, einen als Gittermantel ausgebildeten Außenmantel 15 mit sich kreuzenden horizontalen und vertikalen Gitterstäben 16, 17 aus Metall zur Aufnahme des Innenbehälters 2 sowie ein palettenartiges Untergestell 18 mit euronormgerechten Längen- und Breitenabmessungen zur Abstützung des Innenbehälters 2.

An den Anschlussstutzen 12 des Innenbehälters 2 ist eine als Kunststoff-Spritzgussteil hergestellte Gewindehülse 19 mit einem Außengewinde 20 zum Aufschrauben des mit einem entsprechenden Innengewinde 22 versehenen Einlaufstutzens 21 des Gehäuses 23 der Entnahmearmatur 13 angeschweißt.

Die Innenhülle 14 besitzt eine untere Entleeröffnung 24, an deren Rand 25 ein flexibler Entleerstutzen 26 aus Kunststoff mit einem Flansch 27 angeschweißt ist. An das Auslaufende 28 des Entleerstutzens 26 der Innenhülle 14 ist ein flexibler Dichtflansch 29 angeformt, der mit einer ringförmigen Dichtlippe 30 versehen ist.

Die Innenhülle 14 wird durch den Einfüllstutzen 9 von oben in den Innenbehälter 2 eingesetzt und der an den Boden der Innenhülle 14 angeschweißte Entleerstutzen 26 wird durch den Anschlussstutzen 12 des Innenbehälters 2 und die an diesen angeschweißte Gewindehülse 19 nach außen durchgezogen und der Dichtflansch 29 des Entleerstutzens 26 der Innenhülle 14 wird zur Anlage am freien Stirnende 31 der Gewindehülse 19 gebracht.

Beim Aufschrauben des Gehäuses 23 der Entnahmearmatur 13 mit dem Einlaufstutzen 21 auf die an den Anschlussstutzen 12 des Innenbehälters 2 angeschweißte Gewindehülse 19 wird der Dichtflansch 29 des Entleerstutzens 26 der Innenhülle 14 zwischen dem Stirnende 31 der Gewindehülse 19 und einer Innenschulter 32 des Einlaufstutzens 21 des Armaturengehäuses 23 zur Abdichtung des Entleerstutzens 26 der Innenhülle 14 im Armaturengehäuse 23 eingespannt. Beim Einspannen des Dichtflansches 29 des Entleerstutzens 26 der Innenhülle 14 wird die Dichtlippe 30 des Dichtflansches in eine Ringnut 33 in der Innenschulter 32 des Einlaufstutzens 21 des Armaturengehäuses 23 gepresst.

Der Entleerstutzen 26 der Innenhülle 14 ist mit einer Verdrehsicherung ausgestattet, die ein Verdrehen des Entleerstutzens 26 beim Aufschrauben des Armaturengehäuses 23 mit dem Einlaufstutzen 21 auf die an den Anschlussstutzen 12 des Innenbehälters 2 angeschweißte Gewindehülse 19 verhindert.

Die Verdrehsicherung wird durch an den Außenmantel 34 des Entleerstutzens 26 der Innenhülle 14 in Umfangsrichtung hinter dem Dichtflansch 29 angeformte Noppen 35 gebildet, die beim Durchziehen des Entleerstutzens 26 der Innenhülle 14 durch den Anschlussstutzen 12 des Innenbehälters 2 und die an diesen angeschweißte Gewindehülse 19 mit entsprechenden Nuten 36 in Eingriff gelangen, die im Innenmantel 37 der Gewindehülse 19 an deren vorderem Ende 38 in Umfangsrichtung angeordnet sind.

Die Noppen 35 und die beiden Längsseiten 39 der zugehörigen Eingreifnuten 36 der Verdrehsicherung sind entgegen der Aufschraub-Drehrichtung des Armaturengehäuses 23 angeschrägt.

An den Dichtflansch 29 des Entleerstutzens 26 der Innenhülle 14 ist ein Noppen 40 als optische Orientierungshilfe angeformt zum Ausrichten des Entleerstutzens 26 der Innenhülle 14 für eine vorgegebene Einbauposition nach dem Durchziehen des Entleerstutzens 26 durch den Anschlussstutzen 12 des Innenbehälters 2 und die an diesen angeschweißte Gewindehülse 19 beim Einsetzen der Innenhülle 14 in den Innenbehälter 2.

### Bezugszeichen

- 1: Transport- und Lagerbehälter
- 2: Innenbehälter
- 3: Stirnwand von 2
- 4: Rückwand von 2
- 5: Seitenwand von 2
- 6: Seitenwand von 2
- 7: unterer Boden von 2
- 8: oberer Boden von 2
- 9: Einfüllstutzen an 8
- 10: Deckel von 9
- 11: Einwölbung in 3
- 12: Anschlussstutzen von 2
- 13: Entnahmearmatur
- 14: Innenhülle
- 15: Außenmantel
- 16: horizontaler Gitterstab
- 17: vertikaler Gitterstab
- 18: Untergestell
- 19: Gewindehülse
- 20: Außengewinde von 19
- 21: Einlaufstutzen von 23
- 22: Innengewinde von 21
- 23: Gehäuse von 13
- 24: Entleeröffnung von 14
- 25: Rand von 24
- 26: Entleerstutzen von 14
- 27: Flansch an 26
- 28: Auslaufende von 26
- 29: Dichtflansch an 28
- 30: Dichtlippe an 29
- 31: Stirnende von 19
- 32: Innenschulter von 21
- 33: Ringnut in 32
- 34: Außenmantel von 26
- 35: Noppen an 34
- 36: Nut in 37
- 37: Innenmantel von 19
- 38: vorderes Ende von 19
- 39: Längsseite von 36
- 40: Noppen an 29

## Patentansprüche

1. Transport- und Lagerbehälter für Flüssigkeiten, mit einem quaderförmigen oder kubischen Innenbehälter aus Kunststoff mit einem am oberen Boden angeordneten verschließbaren Einfüllstutzen und mit einem im unteren Abschnitt der Stirnwand im Bereich des unteren Bodens des Innenbehälters angeordneten Anschlussstutzen für eine Entnahmearmatur mit einem Kunststoffgehäuse, einer in den Innenbehälter einlegbaren flexiblen Innenhülle aus Kunststoff mit einem Einfüllstutzen und einem Entleerstutzen, einem Außenmantel aus Metallgitter oder Blech und einem palettenartigen Untergestell zum Abstützen des Innenbehälters, **gekennzeichnet durch** eine an den Anschlussstutzen (12) des Innenbehälters (2) angeschweißte Gewindehülse (19) aus Kunststoff mit einem Außengewinde (20) zum Aufschrauben des Gehäuses (23) der Entnahmearmatur (13) mit dem mit einem entsprechenden Innengewinde (22) versehenen Einlaufstutzen (21) des Gehäuses (23), wobei der **durch** den Anschlussstutzen (12) des Innenbehälters (2) und **durch** die an den Anschlussstutzen (12) angeschweißte Gewindehülse (19) durchziehbare flexible Entleerstutzen (26) der von oben **durch** den Einfüllstutzen (9) des Innenbehälters (2) in diesen eingesetzten Innenhülle (14) an seinem Auslaufende (28) einen Dichtflansch (29) aufweist, der beim Aufschrauben des Einlaufstutzens (21) des Armaturengehäuses (23) auf die an den Anschlussstutzen (12) des Innenbehälters (2) angeschweißte Gewindehülse (19) zwischen dem freien Stirnende (31) derselben und einer Innenschulter (32) des Einlaufstutzens (21) des Armaturengehäuses (23) zur Abdichtung des **durch** den Anschlussstutzen (12) des Innenbehälters (2) und die an diesen angeschweißte Gewindehülse (19) durchgezogenen Entleerstutzens (26) der Innenhülle (14) im Gehäuse (23) der Entnahmearmatur (13) eingespannt wird.

2. Behälter nach Anspruch 1, **gekennzeichnet durch** eine Verdrehsicherung des Entleerstutzens (26) der Innenhülle (14) in der an den Anschlussstutzen (12) des Innenbehälters (2) angeschweißten Gewindehülse (19).

3. Behälter nach Anspruch 2, **gekennzeichnet durch** an den Außenmantel (34) des Entleerstutzens (26) der Innenhülle (14) in Umfangsrichtung hinter dem Dichtflansch (29) angeformte Noppen (35), die beim Durchziehen des Entleerstutzens (26) der Innenhülle (14) **durch** den Anschlussstutzen (12) des Innenbehälters (2) und die an diesen angeschweißte Gewindehülse (19) mit entsprechenden Nuten (36) in Eingriff gelangen, die im Innenmantel (37) der Gewindehülse (19) an deren vorderem Ende (38) in Umfangsrichtung angeordnet sind.

4. Behälter nach Anspruch 3, **gekennzeichnet durch** eine Abschrägung der Noppen (35) und der beiden Längsseiten (39) der Nuten (36) entgegen der Aufschraub-Drehrichtung des Armaturengehäuses (23).

5. Behälter nach einem der Ansprüche 1 bis 4, **dadurch gekennzeichnet, dass** der an den Entleerstutzen (26) der Innenhülle (14) angeformte Dichtflansch (29) eine ringförmige Dichtlippe (30) aufweist, die beim Aufschrauben des Armaturengehäuses (23) auf die Gewindehülse (19) am Anschlussstutzen (12) des Innenbehälters (2) in eine Ringnut (33) in der Innenschulter (32) des Einlaufstutzens (21) zur Abdichtung des Entleerstutzens (26) der Innenhülle (14) im Einlaufstutzen (21) der Entnahmearmatur (13) gepresst wird.

6. Behälter nach einem der Ansprüche 1 bis 5, **gekennzeichnet durch** eine an dem Dichtflansch (29) des Entleerstutzens (26) der Innenhülle (14) angebrachte optische Orientierungshilfe zum Ausrichten des Entleerstutzens (26) der Innenhülle (14) für eine vorgegebene Einbauposition nach dem Durchziehen des Entleerstutzens (26) **durch** den Anschlussstutzen (12) des Innenbehälters (2) und die an diesen angeschweißte Gewindehülse (19) nach dem Einsetzen der Innenhülle (14) in den Innenbehälter (2).

7. Behälter nach Anspruch 6, **gekennzeichnet durch** einen an den Dichtflansch (29) des Entleerstutzens (26) der Innenhülle (14) angeformten Noppen (40) als Orientierungshilfe.

8. Behälter nach einem der Ansprüche 1 bis 7, **dadurch gekennzeichnet, dass** die an den Anschlussstutzen (12) des Innenbehälters (2) angeschweißte Gewindehülse (19) als Kunststoff-Spritzgussteil hergestellt ist.

## Claims

1. A transport and storage container for liquids, with a square-shaped or cubic inner container consisting of plastic, with a closable filling piece, which is arranged on the upper base, and with a connecting piece, which is arranged in the lower section of the end wall in the region of the lower base of the inner container, for a discharge fitting with a plastic housing, a flexible inner sleeve consisting of plastic, which can be placed in the inner container, with a filling piece and a drainage piece, an outer shell consisting of a metal grid or sheet metal, and a pallet-like frame for supporting the inner container, **characterised by** a threaded sleeve (19) consisting of plastic, which is fused to the connecting piece (12) of the inner container (2), with an external thread (20) for screwing the housing (23) of the discharge fitting (13) onto the inflow piece (21) of the housing (23), which is provided with a corresponding internal thread (22), wherein the flexible drainage piece (26), which can be pulled through the connecting piece (12) of the inner container (2) and through the threaded sleeve (19) which is fused to the connecting piece (12), of the inner sleeve (14), which is inserted from above through the filling piece (9) of the inner container (2) into the latter, has a sealing flange (29) at its outflow end (28), which sealing flange is clamped between the free end face (31) of the threaded sleeve (19) and an inner shoulder (32) of the inflow piece (21) of the fitting housing (23) when the inflow piece (21) of the fitting housing (23) is screwed onto the threaded sleeve (19) which is fused to the connecting piece (12) of the inner container (2), in order to seal off the drainage piece (26), which is pulled through the connecting piece (12) of the inner container (2) and the threaded sleeve (19) which is fused to the latter, of the inner sleeve (14) in the housing (23) of the discharge fitting (13).

2. The container according to Claim 1, **characterised by** an anti-rotation means of the drainage piece (26) of the inner sleeve (14) in the threaded sleeve (19) which is fused to the connecting piece (12) of the inner container (2).

3. The container according to Claim 2, **characterised by** knobs (35) which are integrally formed behind the sealing flange (29) in the circumferential direction on the outer shell (34) of the drainage piece (26) of the inner sleeve (14), which knobs engage with corresponding grooves (36) which are arranged in the circumferential direction in the inner shell (37) of the threaded sleeve (19) at the front end (38) of the latter when the drainage piece (26) of the inner sleeve (14) is pulled through the connecting piece (12) of the inner container (2) and the threaded sleeve (19) which is fused to the latter.

4. The container according to Claim 3, **characterised by** a cant of the knobs (35) and of the two longitudinal sides (39) of the grooves (36) counter to the screw-on direction of rotation of the fitting housing (23).

5. The container according to one of Claims 1 to 4, **characterised in that** the sealing flange (29) which is integrally formed on the drainage piece (26) of the inner sleeve (14) has an annular sealing lip (30), which is pressed into an annular groove (33) in the inner shoulder (32) of the inflow piece (21) when the fitting housing (23) is screwed onto the threaded sleeve (19) on the connecting piece (12) of the inner container (2), to seal off the drainage piece (26) of the inner sleeve (14) in the inflow piece (21) of the discharge fitting (13).

6. The container according to one of Claims 1 to 5, **characterised by** an optical orientation aid, which is attached to the sealing flange (29) of the drainage piece (26) of the inner sleeve (14), for aligning the drainage piece (26) of the inner sleeve (14) for a predefined installation position after the drainage piece (26) has been pulled through the connecting piece (12) of the inner container (2) and the threaded sleeve (19) which is fused to the latter after the inner sleeve (14) has been inserted into the inner container (2).

7. The container according to Claim 6, **characterised by** a knob (40) which is integrally formed on the sealing flange (29) of the drainage piece (26) of the inner sleeve (14) as the orientation aid.

8. The container according to one of Claims 1 to 7, **characterised in that** the threaded sleeve (19) which is fused to the connecting piece (12) of the inner container (2) is produced as a plastic injection-moulded part.

## Revendications

1. Contenant de transport et de stockage pour liquides, avec un contenant interne de forme quadratique ou cubique en matière plastique, avec une goulotte de remplissage fermable disposée sur le fond supérieur et avec un raccord disposé dans la partie inférieure de la paroi frontale, dans la zone du fond inférieur du contenant interne pour un robinet de soutirage avec un corps en matière plastique, une enveloppe intérieure souple en matière plastique, susceptible d'être insérée dans le contenant interne avec une goulotte de remplissage et avec une goulotte de vidage, une enveloppe extérieure en treillis métallique ou en tôle et un support de type palette pour l'appui du contenant interne, **caractérisé par** une douille filetée (19) en matière plastique soudée sur le raccord (12) du contenant interne (2) avec un filetage (20) pour le vissage du corps (23) du robinet de soutirage (13) sur la goulotte d'entrée (21) du corps (23) munie d'un taraudage (22) correspondant, la goulotte de vidage (26) souple, susceptible d'être tirée à travers le raccord (12) du contenant interne (2) et à travers la douille filetée (19) soudée sur le raccord (12) de l'enveloppe intérieure (14) insérée par le dessus dans le contenant interne (2) à travers la goulotte de remplissage (9) du contenant interne (2) comportant sur son extrémité d'écoulement (28) une bride d'étanchéité (29), qui lors du vissage de la goulotte d'entrée (21) du corps du robinet (23) sur la douille filetée (19) soudée sur le raccord (12) du contenant interne (2) est serrée entre l'extrémité frontale (31) libre de celle-ci et un épaulement interne (32) de la goulotte d'entrée (21) du corps de robinet (23) pour assurer l'étanchéité de la goulotte de vidage (26) tirée à travers le raccord (12) du contenant interne (2) et de la douille filetée (19) soudée sur ce dernier dans le corps (23) du robinet de soutirage (13).

2. Contenant selon la revendication 1, **caractérisé par** une sécurité anti-giratoire de la goulotte de vidage (26) de l'enveloppe intérieure (14) dans la douille filetée (19) soudée sur le raccord (12) du contenant interne (2).

3. Contenant selon la revendication 2, **caractérisé par** des nopes (35) rapportées sur l'enveloppe extérieure (34) de la goulotte de vidage (26) de l'enveloppe intérieure (14), en direction périphérique derrière la bride d'étanchéité (29), qui lorsqu'on tire la goulotte de vidage (26) de l'enveloppe intérieure (14) à travers le raccord (12) du contenant interne (2) et la douille filetée (19) soudée sur ce dernier s'engagent dans des rainures (36) correspondantes qui sont disposées dans l'enveloppe intérieure (37) de la douille filetée (19) sur son extrémité antérieure (38) en direction périphérique.

4. Contenant selon la revendication 3, **caractérisé par** biseautage des nopes (35) et des deux côtés longitudinaux (39) des rainures (36) à l'encontre du sens de rotation pour le vissage du corps du robinet (23).

5. Contenant selon l'une quelconque des revendications 1 à 4, **caractérisé en ce que** la bride d'étanchéité (29) rapportée sur la goulotte de vidage (26) de l'enveloppe intérieure (14) comporte une lèvre d'étanchéité (30) annulaire, qui lorsqu'on visse le corps du robinet (23) sur la douille filetée (19) sur le raccord (12) du contenant interne (2) est pressée dans une rainure annulaire (33) dans l'épaulement interne (32) de la goulotte d'entrée (21), pour assurer l'étanchéité de la goulotte de soutirage (26) de l'enveloppe intérieure (14) dans la goulotte d'entrée (21) du robinet de soutirage (13).

6. Contenant selon l'une quelconque des revendications 1 à 5, **caractérisé par** une aide à l'orientation montée sur la bride d'étanchéité (29) de la goulotte de vidage (26) de l'enveloppe intérieure (14) pour l'alignement de la goulotte de vidage (26) de l'enveloppe intérieure (14) pour une position de montage prédéfinie après avoir tiré la goulotte de vidage (26) à travers le raccord (12) du contenant interne (2) et la douille filetée (19) vissée sur ce dernier, après l'insertion de l'enveloppe intérieure (14) dans le contenant interne (2).

7. Contenant selon la revendication 6, **caractérisé par** une nope (40) rapportée sur la bride d'étanchéité (29) de la goulotte de vidage (26) de l'enveloppe interne (14), en tant qu'aide à l'orientation.

8. Contenant selon l'une quelconque des revendications 1 à 7, **caractérisé en ce que** la douille filetée (19) soudée sur le raccord (12) du contenant interne (2) est fabriquée sous forme de pièce en matière plastique moulée par injection.
